# EUROPÄISCHE PATENTSCHRIFT

(11) **EP 2 278 105 B1**
(45) Veröffentlichungstag und Bekanntmachung des Hinweises auf die Patenterteilung: **06.09.2017**
(21) Anmeldenummer: 10007434.3
(22) Anmeldetag: 22.07.2010
(51) Int. Cl.: E05F 15/00, F15B 20/00

(54) **ANORDNUNG MIT EINER TÜRBETÄTIGUNGSVENTILEINRICHTUNG FÜR EINE DRUCKMITTELBETÄTIGBARE FAHRZEUGTÜRANLAGE**
ASSEMBLY WITH DOOR ACTUATION VALVE FOR A PRESSURISED VEHICLE DOOR ASSEMBLY
ARRANGEMENT AVEC DISPOSITIF DE SOUPAPE D'ACTIONNEMENT DE PORTE POUR UNE INSTALLATION DE PORTE DE VÉHICULE ACTIONNABLE PAR MOYEN DE PRESSION

(30) Priorität: 22.07.2009 DE 102009034170
(43) Veröffentlichungstag der Anmeldung: 26.01.2011
(73) Patentinhaber: WABCO GmbH, 30453 Hannover (DE)
(72) Erfinder: Brähler, Michael, 30659 Hannover (DE); Hennigs, Gerhard, 30900 Wedemark (DE); Klein, Hans, 64668 Rimbach (DE)

(56) Entgegenhaltungen:
- EP-A2- 0 163 861
- DE-A1- 3 118 764
- DE-A1- 4 136 593
- DE-A1-102007 056 349

## Beschreibung

Die Erfindung betrifft eine Anordnung mit einer Türbetätigungsventileinrichtung für eine Druckmittel-betätigbare Fahrzeugtüranlage gemäß dem Oberbegriff des Patentanspruchs 1.

Eine gattungsgemäße Türbetätigungsventileinrichtung ist aus der DE 10 2007 056 349 A1 bekannt.

Derartige Fahrzeugtüranlagen werden beispielsweise im öffentlichen Personennahverkehr eingesetzt, z.B. in Omnibussen. Die Fahrzeugtür kann dabei durch eine Stelleinrichtung, z.B. einen Druckmittel-beaufschlagbaren Stellzylinder, geöffnet und geschlossen werden. Für die Druckmittelbeaufschlagung des Stellzylinders ist eine Türbetätigungsventileinrichtung vorgesehen, die neben Ihrer Hauptfunktion, dem Steuern der Druckmittelflüsse zum Öffnen und Schließen der Tür, noch eine zusätzliche Funktion zur Notbetätigung aufweist. Die Notbetätigungsfunktion ist gemäß europäischen gesetzlichen Regelungen derart vorgesehen, dass in dem Fahrzeug ein Notbetätigungsventil (so genannter Nothahn) vorhanden ist, der manuell betätigbar ist. Bei Betätigung des Nothahns, der sinnvoller Weise in der Nähe einer Tür im Fahrzeug angeordnet ist, wird die Türbetätigungsventileinrichtung von einer Betriebsstellung in eine Notstellung gebracht, in der sie den Stellzylinder im Wesentlichen drucklos macht. Hierdurch wird einerseits jegliche Betätigung der Tür durch das Druckmittel unterbunden, zusätzlich ist die Tür dann mit nur relativ geringem Kraftaufwand manuell zu öffnen.

Aus der eingangs genannten DE 10 2007 056 349 A1 ist bekannt, mehrere Notbetätigungsventile über ein und dieselbe Druckluftleitung an denselben Druckmittelanschluss der Türbetätigungsventileinrichtung anzuschließen. Hierdurch kann auf einfache Weise an verschiedenen Stellen des Fahrzeugs, z.B. im Innenraum und an der Außenseite, ein Nothahn vorgesehen werden. Zudem kann in einem sehr lang gebauten Fahrzeug, z.B. einem Gelenkomnibus, an verschiedenen Stellen des Fahrzeugs, nämlich in der Nähe der jeweiligen Türen, ein schnell erreichbarer Nothahn vorgesehen werden.

Die DE4136593A1 betrifft eine pneumatische Türbetätigungsanlage für Fahrzeuge die ein Öffnen der Tür während der Fahrt durch Fahrgäste verhindert. Die Türbetätigungsanlage weist ein Türventil zum Überwachen der Drücke zumindest in der Schließkammer eine Türbetätigungszylinders auf. Das Türventil ist mittels Druckimpuls durch eine erste Steuerleitung schaltbar, in der ein fahrerbetätigt ansteuerbares Vorsteuerventil angeordnet ist. An das Vorsteuerventil ist eine zweite Steuerleitung angeschlossen, in der ein im Fahrgastraum angeordneter Nothahn zum Erzeugen eines Druckimpulses liegt. Es ist außerdem ein Sperrventil vorgesehen zum fahrergeschwindigkeitsabhängigen Sperren der Ansteuerung des Türventils.

Ausgehend hiervon liegt der Erfindung die Aufgabe zugrunde, eine Türbetätigungsventileinrichtung anzugeben, die eine größere Flexibilität hinsichtlich der Notbetätigung durch mehr als ein Notbetätigungsventil ermöglicht.

Diese Aufgabe wird durch die mit Patentanspruch 1 angegebene Erfindung gelöst. Die Unteransprüche geben vorteilhafte Weiterbildungen der Erfindung an.

Die Erfindung hat den Vorteil, eine definiert trennbare, d.h. abschaltbare, Aktivierung der Notstellung durch verschiedene Notbetätigungsventile zu ermöglichen. Durch das Vorsehen eines ersten und eines zweiten Druckmittelanschlusses für Notbetätigungsventile an der Türbetätigungsventileinrichtung, die gegeneinander sperrbar bzw. drosselbar sind, wird eine vorteilhafte Türbetätigungsventileinrichtung angegeben, die aufgrund der Integration dieser Funktionalität in einem Ventilgehäuse eine einfache Einsetzbarkeit in bekannte Fahrzeugtüranlagen erlaubt. Insbesondere kann der Aufwand und die Kosten für eine zusätzliche Verrohrung mit Druckmittelleitungen oder Verkabelung elektrischer Leitungen vermieden bzw. erheblich reduziert werden. Die erfindungsgemäße Türbetätigungsventileinrichtung erlaubt damit eine kostengünstige Realisierung von Fahrzeugtüranlagen.

Gemäß der Erfindung ist der zweite Druckmittelanschluss für das zweite Notbetätigungsventil gegenüber dem ersten Druckmittelanschluss drosselbar oder sperrbar. Mit einer Sperrbarkeit wird eine vollständige Trennung zwischen dem ersten und dem zweiten Druckmittelanschluss bezeichnet. Die Erfindung ist jedoch auch mit einer nicht vollständigen Trennung vorteilhaft einsetzbar, nämlich mit einer gedrosselten Verbindung zwischen dem ersten und dem zweiten Druckmittelanschluss. Die Auswahl des Durchlassquerschnitts der Drosselstelle ist dabei je nach Auslegung der Kraftfahrzeugtüranlage vorzunehmen, wobei der Durchlassquerschnitt naturgemäß tendenziell relativ klein auszugestalten ist.

Die Verwendung einer Drossel statt einer vollständigen Sperrung hat den Vorteil, dass auch im Fall einer unsachgemäßen Betätigung des zweiten Notbetätigungsventils, z.B. durch spielende Kinder, permanent ein gewisser geringer Druckmittelfluss durch die Drosselstelle zu dem zweiten Notbetätigungsventil hin möglich ist. Hierdurch kann ein unerwünschtes Auslösen der Notstellung beim Aufheben der Sperrung bzw. Drosselung zwischen dem ersten und dem zweiten Druckmittelanschluss vermieden werden, wenn das zweite Notbetätigungsventil rechtzeitig vor dieser Umschaltung wieder in die unbetätigte Stellung verbracht wurde und die Druckmittelleitungen zu dem zweiten Notbetätigungsventil über die Drosselstelle wieder auf einen ausreichenden Druck, der nicht zur Auslösung der Notstellung führt, befüllt wurden. Hierdurch kann ein unerwünschtes Auslösen der Notstellung durch ein zeitlich relativ weit zurückliegendes unsachgemäßes Betätigen des zweiten Notbetätigungsventils und eine im Falle einer vollständigen Sperrung dadurch hervorgerufene "gespeicherte" Druckverminderung der Druckleitungen vermieden werden.

Gemäß der Erfindung weist die Türbetätigungsventileinrichtung ein Sperrventil auf. Das Sperrventil weist eine Durchlassstellung und eine Sperr-/Drosselstellung auf. Insofern hat das Sperrventil die Funktion eines Sperr-/Drosselventils, soll aber zwecks sprachlicher Vereinfachung nachfolgend nur als Sperrventil bezeichnet werden. Die Verwendung eines solchen Sperrventils mit zwei Stellungen erlaubt eine einfache Realisierung der erfindungsgemäßen Sperrung oder Drosselung des zweiten Druckmittelanschlusses gegenüber dem ersten Druckmittelanschluss.

Gemäß einer vorteilhaften Weiterbildung der Erfindung ist das Sperrventil in das Ventilgehäuse der Türbetätigungsventileinrichtung integriert. Dies erlaubt vorteilhaft eine kostengünstige Realisierung der Erfindung durch Integration weniger zusätzlicher Bauteile in dem Ventilgehäuse, d.h. in einem Ventilblock einer Türbetätigungsventileinrichtung. Das Sperrventil kann beispielsweise in Form eines Membranventils realisiert werden. Die Integration des Sperrventils in das Ventilgehäuse hat weiterhin den Vorteil, dass keine externe Verlegung von Druckmittelleitungen oder elektrischen Leitungen erforderlich ist. Sämtliche erforderlichen Druckmittelkanäle, auch für die Betätigung des Sperrventils, können in dem Ventilgehäuse vorgesehen sein.

Gemäß einer vorteilhaften Weiterbildung der Erfindung weist die Türbetätigungsventileinrichtung wenigstens ein Schließsteuerventil, ein Öffnungssteuerventil und ein Kraftlossteuerventil auf. Das Schließsteuerventil dient zur Auslösung des Schließens der Fahrzeugtür, indem die Stelleinrichtung in Schließrichtung betätigt wird. Das Öffnungssteuerventil dient zur Auslösung des Öffnens der Fahrzeugtür, in dem die Stelleinrichtung in Öffnungsrichtung der Tür betätigt wird. Das Kraftlossteuerventil dient zum schnellen Abbremsen einer sich bewegenden Tür, z.B. bei Erkennung eines Hindernisses im Bereich der Türschwenkbewegung. Bei einer Betätigung des Kraftlossteuerventils kann die Tür manuell bewegt werden, allerdings mit erhöhtem Kraftaufwand im Vergleich zur Notstellung. Insofern hat das Kraftlossteuerventil die Funktion einer Neutralisierung der die Fahrzeugtür bewegenden Stelleinrichtung, so dass das Kraftlossteuerventil auch als Neutralisierungssteuerventil bezeichnet werden könnte. Der durch die Betätigung des Kraftlossteuerventils eingenommene Schaltzustand kann für Sicherheitseinrichtungen zur Vermeidung von Unfällen durch im Schwenkbereich der Tür befindliche Personen oder Gegenstände benutzt werden.

Gemäß einer vorteilhaften Weiterbildung der Erfindung ist die Türbetätigungsventileinrichtung durch eine Betätigung des Kraftlossteuerventils von der Notstellung in die Betriebsstellung bringbar. Das Kraftlossteuerventil realisiert damit eine Rücksetzfunktion für die Türbetätigungsventileinrichtung. Vorteilhaft wird hierdurch die Funktion des Kraftlossteuerventils für eine weitere Funktion, neben der zuvor erläuterten Sicherheitsfunktion, mitverwendet. Dies hat den Vorteil, dass keine zusätzlichen Elemente für die Rücksetzung der Türbetätigungsventileinrichtung von der Notstellung in die Betriebsstellung erforderlich sind, wie etwa ein zusätzliches Magnetventil. Vorteilhaft kann das Kraftlossteuerventil auch noch für eine weitere, dritte Funktion mitverwendet werden, wie z.B. die aus der DE 196 45 701 A1 bekannte Betätigung einer Auslassdrossel.

Das Schließsteuerventil, das Öffnungssteuerventil und das Kraftlossteuerventil können vorteilhaft als elektrisch betätigbare Magnetventile ausgebildet sein. Die Türbetätigungsventileinrichtung wird dann vorteilhaft in Verbindung mit einer elektronischen Steuereinrichtung betrieben, die die gesamte Türsteuerung nach einprogrammierten Algorithmen ausführt.

Gemäß einer vorteilhaften Weiterbildung der Erfindung ist das Sperrventil derart mit dem Schließsteuerventil verbunden, das bei einer Betätigung des Schließsteuerventils auch das Sperrventil betätigt ist. Dies hat den Vorteil, dass für die Betätigung des Sperrventils kein Aufwand an zusätzlichen Bauteilen erforderlich ist, insbesondere kein zusätzliches Magnetventil verwendet werden muss, sondern auf die in einer Türbetätigungsventileinrichtung ohnehin vorhandenen Ventile zurückgegriffen werden kann. Vorteilhaft wird dem Schließsteuerventil somit eine Doppelfunktion zugeordnet, nämlich einerseits das Steuern des Schließens der Tür und andererseits das Betätigen des Sperrventils. Die Erfinder haben nämlich erkannt, dass das Schließsteuerventil vorteilhaft für eine solche Doppelfunktion verwendet werden kann, ohne dass es zu Funktionskonflikten mit der ursprünglichen Funktion des Schließsteuerventils zur Steuerung des Schließens der Tür kommt. Ein Sperren oder Drosseln des zweiten Druckmittelanschlusses gegenüber dem ersten Druckmittelanschluss ist nämlich nur bei geschlossener Fahrzeugtür erforderlich.

Gemäß einer vorteilhaften Weiterbildung der Erfindung weist die Türbetätigungsventileinrichtung wenigstens ein Notsteuerventil auf, mit dem in Folge einer Druckverminderung an wenigstens einem der ersten und/oder zweiten Druckmittelanschlüsse die Türbetätigungsventileinrichtung in die Notstellung bringbar ist. Das Notsteuerventil ist somit durch eine Mehrzahl von Notbetätigungsventilen betätigbar, wobei es eine von einem Notbetätigungsventil hervorgerufene Druckverminderung einer Druckmittelleitung umsetzt in eine Aktivierung der Notstellung der Türbetätigungsventileinrichtung. In Verbindung mit der erfindungsgemäßen Drosselung oder Sperrung des zweiten Druckmittelanschlusses gegenüber dem ersten Druckmittelanschluss versteht sich, dass im Falle der Sperrung oder Drosselung eine Betätigung des mit dem zweiten Druckmittelanschluss verbundenen Notbetätigungsventils nicht zu einer hinreichenden Druckverminderung in der Druckmittelleitung führt und somit das Notsteuerventil nicht zum Aktivieren der Notstellung veranlasst wird. Erst nach Aufhebung der Drosselung oder Sperrung kann auch über den zweiten Druckmittelanschluss die Notstellung aktiviert werden.

In einer vorteilhaften Weiterbildung der Erfindung ist das Notsteuerventil als 3/2-Wegeventil ausgebildet. Dies erlaubt einen konstruktiv einfachen und somit kostengünstigen Aufbau des Notsteuerventils.

Gemäß einer weiteren vorteilhaften Weiterbildung der Erfindung ist das Notsteuerventil derart mit dem Kraftlossteuerventil verbunden, dass bei einer Betätigung des Kraftlossteuerventils ein Selbsthalte-Druckmittelzweig des Notsteuerventils druckbeaufschlagt ist. Vorteilhaft ist dem Notsteuerventil hierbei ein Selbsthalte-Druckmittelzweig zugeordnet, der z.B. gemäß DE 10 2007 069 349 A1 derart ausgebildet sein kann, dass der dem Druckmittelanschluss für die Stelleinrichtung zugewandte Anschluss des Notsteuerventils über eine Druckmittelleitung auf einen Druckmittelsteueranschluss des Notsteuerventils zurückgeführt wird. Sofern dieser Druckmittelzweig Druck beaufschlagt ist, hält sich das Notsteuerventil in seiner diesbezüglichen Schaltstellung. Erst durch die Druckverminderung in diesem Druckmittelzweig, beispielsweise durch eines der Notbetätigungsventile, wird die Selbsthaltung aufgehoben und das Notsteuerventil z.B. durch Federkraft in seine zweite Stellung umgeschaltet. Durch die Verbindung des Notsteuerventils mit dem Kraftlossteuerventil derart, dass bei einer Betätigung des Kraftlossteuerventils der Selbsthalte-Druckmittelzweig druckbeaufschlagt ist, kann in einfacher Weise eine Umstellung der Türbetätigungsventileinrichtung von der Notstellung in die Betriebsstellung erfolgen, und zwar durch die zuvor erläuterte Betätigung des Kraftlossteuerventils.

Gemäß einer vorteilhaften Weiterbildung der Erfindung weist die Türbetätigungsventileinrichtung wenigstens ein Notsteuerventil mit einem Selbsthalte-Druckmittelzweig auf, wobei durch eine Druckverminderung in dem Selbsthalte-Druckmittelzweig in Folge einer Druckverminderung an wenigstens einem der ersten und/oder zweiten Druckmittelanschlüsse die Türbetätigungsventileinrichtung in die Notstellung bringbar ist. Gemäß einer weiteren vorteilhaften Weiterbildung weist der Selbsthalte-Druckmittelzweig eine Drossel auf. Durch die Drosselung im Selbsthalte-Druckmittelzweig kann vorteilhaft eine definierte Auslösung der Notstellung durch die Notbetätigungsventile erfolgen, da die Drossel ein Nachströmen des Druckmittels mindert und es somit zu einem definierten Druckabfall an dem Druckmittelsteueranschluss des Notsteuerventils kommt. Gemäß einer vorteilhaften Weiterbildung der Erfindung ist der Durchlassquerschnitt der Drossel im Selbsthalte-Druckmittelzweig größer als der Durchlassquerschnitt des Sperrventils in der Sperr-/Drosselstellung. Durch eine solche Wahl der Drosselquerschnitte ist eine definierte funktionale Abtrennung des Notbetätigungsventils am zweiten Druckmittelanschluss trotz Verwendung einer eigentlich eine Druckmittelströmung erlaubenden Drossel in dem Sperrventil möglich. Die Drossel in dem Sperrventil ist jedoch im Vergleich zu der Drossel in dem Selbsthalte-Druckmittelzweig so klein gewählt, dass bei in der Sperr-/Drosselstellung befindlichem Sperrventil das zweite Notbetätigungsventil keine ausreichende Druckabsenkung am Druckmittelsteueranschluss des Notsteuerventils hervorrufen kann und damit nicht die Notstellung auslösen kann. Der Durchlassquerschnitt der Drossel im Selbsthalte-Druckmittelzweig im Verhältnis zum Durchlassquerschnitt des Sperrventils in der Sperr-/Drosselstellung kann vorteilhaft im Bereich von 3:1 bis 4:1 liegen.

Gemäß einer vorteilhaften Weiterbildung der Erfindung weist die Türbetätigungsventileinrichtung eine von dem Kraftlossteuerventil betätigbare Auslassdrosselanordnung zur gedrosselten Druckverminderung in der Stelleinrichtung auf. Vorteilhaft weist die Auslassdrosselanordnung eine erste und eine zweite Auslassdrossel auf, die über jeweils separate Druckmittelleitungen zu einer Drucksenke, z. B. einem Entlüftungsanschluss, geführt sind. Die Auslassdrosseln dienen der Realisierung einer so genannten Endlagendämpfung der Stelleinrichtung, was bedeutet, dass bei einem Betätigen der Stelleinrichtung die Verstellung zunächst mit hoher Stellgeschwindigkeit erfolgt, im Bereich der Endlagen (offene Tür oder geschlossene Tür) die Bewegung aber verlangsamt werden soll und somit zu dämpfen ist, um einen sanften Übergang in die jeweilige Endstellung der Tür zu ermöglichen. Eine solche Verlangsamung ist durch eine Dämpfung des Auslassens von Druckmittel über eine Drossel erzielbar. Vorteilhaft sind zwei separate Auslassdrosseln vorgesehen, wobei jeweils eine Auslassdrossel einer jeweiligen Endlage der Stelleinrichtung zugeordnet ist. Dies ermöglicht eine jeweils für die jeweilige Endlage angepasste Endlagendämpfung z. B. durch Justierung des Durchlassquerschnitts der jeweiligen Auslassdrossel. Hierdurch ist die erfindungsgemäße Türbetätigungsventileinrichtung noch flexibler anwendbar.

Weitere vorteilhafte Weiterbildungen der Erfindung betreffen eine Fahrzeugtüranlage mit der erfindungsgemäßen Türbetätigungsventileinrichtung sowie ein Fahrzeug mit einer solchen Fahrzeugtüranlage.

Die Erfindung kann vorteilhaft mit jeder Art von Druckmittel, wie z.B. Druckluft, eingesetzt werden.

Die Erfindung wird nachfolgend anhand eines Ausführungsbeispiels unter Verwendung einer Zeichnung näher erläutert. Im Ausführungsbeispiel wird von Druckluft als Druckmittel ausgegangen.

Die Figur 1 zeigt ein Schaltschema einer pneumatisch betätigbaren Fahrzeugtüranlage.

In der Figur 1 werden Druckmittelleitungen durch gestrichelte und durchgehende Linien dargestellt. Die durchgehenden Linien bezeichnen Arbeitsdruck führende Druckmittelleitungen, die gestrichelten Linien bezeichnen Steuerdruck führende Druckmittelleitungen. Durch strichpunktierte Linien werden ferner bestimmte Anordnungen einzelner Ventile gruppiert, die in einem bestimmten Zusammenhang miteinander stehen.

Die in der Figur 1 dargestellten Ventile 10, 12, 20 sind elektrisch betätigbare Magnetventile. Die übrigen Ventile 13, 31, 34 sowie die Auslassdrosselanordnung 16 sind Druckmittel-betätigbar. Hierzu weisen die Druckmittel-betätigbaren Elemente einen Druckmittelsteueranschluss zur Zuführung eines Steuerdrucks auf, der in der Figur 1 durch die jeweils an eine kurze Seite des jeweiligen Elements gezeichnete gestrichelte Linie dargestellt wird. Die Rückstellung der Druckmittel-betätigbaren Elemente erfolgt - mit Ausnahme des Ventils 13 - über Federkraft. Das als Türventil verwendete Ventil 13 ist bistabil ausgeführt, d.h. es behält seine jeweilige in Folge einer DruckmittelBetätigung eingenommene Stellung bei.

Die dargestellten Magnetventile werden über elektrische Leitungen von einer elektronischen Steuereinrichtung elektrisch betätigt. Zur Vereinfachung der Darstellung sind die elektrischen Leitungen und die elektronische Steuereinrichtung nicht dargestellt.

Ebenfalls nicht dargestellt ist die eigentliche Fahrzeugtür, die über die Stelleinrichtung betätigt wird.

Die Figur 1 zeigt eine Türbetätigungsventileinrichtung 1. Die Türbetätigungsventileinrichtung 1 weist ein Ventilgehäuse auf, das in der Figur 1 durch die strichpunktierte Begrenzungslinie der Türbetätigungsventileinrichtung 1 schematisch wiedergegeben ist. Die innerhalb der strichpunktierten Begrenzungslinie der Türbetätigungsventileinrichtung 1 dargestellten Elemente sind vorteilhaft in oder an dem Ventilgehäuse der Türbetätigungsventileinrichtung 1 angeordnet, was im Rahmen der vorliegenden Anmeldung auch einschließen soll, dass einzelne Elemente an einem Ventilblock von außen befestigt sind, z. B. durch Anschrauben, wie z.B. die Elektromagnete der Magnetventile 10, 12,20.

Die Türbetätigungsventileinrichtung 1 weist Druckmittelanschlüsse 22, 23 auf, an die als Stelleinrichtung ein Stellzylinder 2 angeschlossen ist. Der Stellzylinder 2 beinhaltet einen von zwei Seiten mit Druck beaufschlagbaren Kolben sowie eine Kolbenstange. Die Kolbenstange ist mit einer Betätigungsmechanik für eine Fahrzeugtür verbunden. Bei ausgefahrener Kolbenstange ist die Fahrzeugtür geöffnet, bei eingefahrener Kolbenstange geschlossen. Auch andere Arten der Kinematik sind möglich.

Die Türbetätigungsventileinrichtung 1 weist einen Druckmittelvorratsanschluss 11 auf, der zum Verbinden mit einem Druckmittelvorrat, z. B. einem Druckluftbehälter, vorgesehen ist.

In dem Ventilgehäuse der Türbetätigungsventileinrichtung 1 sind die Druckmittelanschlüsse 22, 23 mit einem Türventil 13 verbunden. Das Türventil 13 weist ein Türöffnungsventil 14 und ein Türschließventil 15 auf. Das Türöffnungsventil 14 und Türschließventil 15 sind jeweils als 3/2-Wege Ventile ausgebildet, die durch jeweilige Steuerdrücke in die eine oder andere Stellung geschaltet werden können. Zusätzlich stehen die Ventile 14, 15 über jeweilige Stößel 19, 29 miteinander mechanisch in Wirkverbindung, derart, dass eine Betätigung des Türöffnungsventils 14 durch ein Öffnungssteuerventil 10 über die Stößel 19, 29 ein Stellen des Türschließventils 15 in die in der Figur 1 dargestellte Einlass-Stellung bewirkt. Umgekehrt führt eine Betätigung des Türschließventils 15 durch Steuerdruckbeaufschlagung von einem Schließsteuerventil 20 zu einem Stellen des Türöffnungsventils 14, ausgelöst über die Stößeln 19, 29, in die in der Figur 1 dargestellte Einlass-Stellung.

Zur Druckmittelbetätigung des Türöffnungsventils 14 dient das elektrisch ansteuerbare, als 3/2-Wege Magnetventil ausgebildete Öffnungssteuerventil 10. Analog hierzu ist zur Druckmittelbetätigung des Türschließventils das ebenfalls als elektrisch betätigbares als 3/2-Wege Magnetventil ausgeführte Schließsteuerventil 20 vorgesehen. Bei entsprechender Betätigung des Öffnungssteuerventils bzw. des Schließsteuerventils gibt dieses einen Vorratsdruck von dem Druckmittelvorratsanschluss 11 auf den jeweiligen Druckmittelsteuereingang des Türöffnungsventils 14 bzw. des Türschließventils 15, wodurch das Türöffnungsventil 14 bzw. das Türschließventil 15 in eine Auslass-Stellung gestellt wird. Zur Betätigung sowohl des Türschließventils 15 als auch des Türöffnungsventils 14 in die entgegengesetzte Richtung, d.h. zum Stellen in die Einlass-Stellung, ist ein Kraftlossteuerventil 12 vorgesehen, das ebenfalls als elektrisch betätigbares 3/2-Wege Magnetventil ausgebildet ist. Das Kraftlossteuerventil 12 ist ausgangsseitig mit jeweiligen zweiten Druckmittelsteueranschlüssen der Ventile 14, 15 verbunden. Durch Betätigung des Kraftlossteuerventils 12 werden das Türöffnungsventil 14 und Türschließventil 15 in ihre jeweilige in der Figur 1 dargestellte Einlass-Stellung geschaltet.

Das Türöffnungsventil 14 und das Türschließventil 15 ist über eine Druckmittelleitung 39 über ein Notsteuerventil 34 mit dem Druckmittelvorratsanschluss 11 verbunden. Hierüber kann Druckmittel aus dem Druckmittelvorrat in die jeweilige Kammer des Stellzylinders 2 geführt werden, sofern das Türöffnungsventil 14 bzw. das Türschließventil 15 in der Einlass-Stellung ist.

Sofern das Türöffnungsventil 14 von dem Öffnungssteuerventil 10 betätigt wird, wird das Türöffnungsventil 14 in seine Auslass-Stellung gebracht. In dieser Schaltstellung ist der Druckmittelanschluss 23 über das Türöffnungsventil 14 mit einem Entlüftungsanschluss 3 einer steuerbaren Auslassdrosselanordnung 16 verbunden. Aufgrund der mechanischen Kopplung über die Stößel 19, 29 ist dann das Türschließventil 15 in der Einlass-Stellung und somit der Druckmittelanschluss 22 über das Türschließventil 15 mit der Druckmittelleitung 39 und damit, bei entsprechender Stellung des Notsteuerventils 34, mit dem Druckmittelvorratsanschluss 11 verbunden. Der Stellzylinder 2 wird dann in Folge der Druckbeaufschlagung ausgefahren.

Bei einer Betätigung des Türschließventils 15 durch das Schließsteuerventil 20 wird der Druckmittelanschluss 22 über das Türschließventil 15 mit einem Entlüftungsanschluss der Auslassdrosselanordnung 16 verbunden und somit entlüftet. Über die mechanische Kopplung über die Stößel 19, 29 wird das Türöffnungsventil 14 dann in die Einlass-Stellung gebracht, in der es den Druckmittelanschluss 23 mit der Druckmittelleitung 39 und entsprechend mit dem Druckmittelvorratsanschluss 11 verbindet. Entsprechend wird der Stellzylinder 2 durch die Druckbeaufschlagung eingefahren.

Bei einer Betätigung des Türöffnungsventils 14 und des Türschließventils 15 durch das Kraftlossteuerventil 12 werden beide Druckmittelanschlüsse 22, 23 über das Türöffnungsventil 14 und das Türschließventil 15 mit der Druckmittelleitung 39 und damit mit dem Druckmittelvorratsanschluss 11 verbunden. Der Stellzylinder 2 ist dann von beiden Seiten Druck beaufschlagt, so dass er keine Bewegung ausführt bzw. eine bereits begonnene Bewegung gestoppt wird. In diesem Zustand kann die Fahrzeugtür mit erhöhtem Kraftaufwand manuell bewegt werden.

Die Auslassdrosselanordnung 16 weist eine erste Auslassdrossel 17 und eine zweite Auslassdrossel 18 auf. Sofern die Auslassdrosselanordnung 16 an ihrem Druckmittelsteuereingang von dem Kraftlossteuerventil 12 nicht mit Druck beaufschlagt ist, nimmt die Auslassdrosselanordnung 16 die in der Figur 1 dargestellte Stellung ein. In diesem Zustand ist der Druckmittelanschluss 22 oder Druckmittelanschluss 23 mit einem jeweiligen Entlüftungsanschluss 3 verbindbar. Bei einer Betätigung der Auslassdrosselanordnung 16 durch das Kraftlossteuerventil 12 werden die erste und die zweite Auslassdrossel 17, 18 in den Auslassströmungspfad geschaltet. Eine Entlüftung von dem Druckmittelanschluss 22 oder 23 erfolgt dann entsprechend gedrosselt über die jeweilige Auslassdrossel 17 oder 18. Vorteilhaft sind die Auslassdrosseln 17, 18 über jeweilige außen am Ventilgehäuse zugängliche Einstellschrauben hinsichtlich ihres Durchlassquerschnitts einstellbar.

Die Türbetätigungsventileinrichtung 1 weist in ihrem Ventilgehäuse des Weiteren ein Notsteuerventil 34 auf, das als Druckmittel steuerbares 3/2-Wege Ventil ausgebildet ist und in einer so genannten Selbsthalteschaltung betrieben wird. Hierfür ist ein Selbsthalte-Druckmittelzweig 40 vorgesehen, in dem neben den erforderlichen Druckmittelleitungen eine Drossel 33 vorgesehen ist. In der in der Figur 1 dargestellten Schaltstellung befindet sich das Notsteuerventil 34 in der so genannten Notstellung. In der Notstellung ist die Druckmittelleitung 39 mit einem Entlüftungsanschluss 3 verbunden. Hierdurch kann der Stellzylinder 2 beidseitig des Kolbens über die Druckmittelanschlüsse 22, 23 drucklos gemacht werden. In diesem Fall kann die Fahrzeugtür mit geringem Kraftaufwand bewegt werden. Ein solches Verhalten ist z.B. in Notfällen wünschenswert, etwa wenn bei einem Unfall das Fahrzeug für Rettungskräfte schnell zugänglich gemacht werden soll.

Das Notsteuerventil nimmt die in der Figur 1 wiedergegebene Schaltstellung, nämlich die Notstellung, ein, wenn an seinem Druckmittelsteueranschluss kein Druck bzw. nur ein geringer Druck vorliegt, so dass das Notsteuerventil über die Rückstellfeder in die Notstellung gestellt wird. Zur Umstellung des Notsteuerventils 34 in die zweite Schaltstellung, die Betriebsstellung, wird das Kraftlossteuerventil 12 betätigt. Hierdurch wird ein Steuerdruck über ein Rückschlagventil 30 in den Selbsthalte-Druckmittelzweig 40 eingespeist, wodurch der Druckmittelsteuereingang des Notsteuerventils 34 mit Druck beaufschlagt wird. Hierdurch wird das Notsteuerventil 34 in die Betriebsstellung gebracht. In der Betriebsstellung verbindet das Notsteuerventil 34 die Druckmittelleitung 39 mit dem Druckmittelvorratsanschluss 11. Das hierbei einströmende Druckmittel wird über die Drossel 33 in den Selbsthalte-Druckmittelzweig 40 eingespeist und bewirkt somit ebenfalls eine Druckbeaufschlagung des Drucksteuereingangs des Notsteuerventils 34. Auf diese Weise wird über die Drossel 33 eine Selbsthaltung des Notsteuerventils 34 bewirkt, durch die das Notsteuerventil 34 auch dann in der Betriebsstellung verbleibt, wenn das Kraftlossteuerventil 12 wieder unbetätigt ist. Eine kurze Betätigung des Kraftlossteuerventils 12 ist somit für eine dauerhafte Rückstellung des Notsteuerventils 34 in die Betriebsstellung ausreichend.

Die Türbetätigungsventileinrichtung 1 weist des Weiteren einen ersten Druckmittelanschluss 5 für ein erstes Notbetätigungsventil 42 auf. Das erste Notbetätigungsventil 42 ist beispielsweise von der Außenseite des Fahrzeugs her zugänglich. Das erste Notbetätigungsventil 42 ist z. B. als manuell gegen eine Federkraft betätigbares 2/2-Wege Ventil ausgebildet. Bei manueller Betätigung bewirkt das erste Notbetätigungsventil 42 eine Entlüftung des Selbsthaltedruckmittelzweigs 40. Das über die Drossel 33 nachströmende Druckmittel kann dabei keinen für die Aufrechterhaltung der Betriebsstellung des Notsteuerventils 34 erforderlichen Druck aufrechterhalten, so dass das Notsteuerventil 34 durch Federkraft in die Notstellung geschaltet wird.

Die Türbetätigungsventileinrichtung 1 weist außerdem einen zweiten Druckmittelanschluss 4 für ein zweites Notbetätigungsventil 41 auf. Das zweite Notbetätigungsventil 41 kann beispielsweise vergleichbar mit dem ersten Notbetätigungsventil 42 aufgebaut sein. Der zweite Druckmittelanschluss 4 ist gegenüber dem ersten Druckmittelanschluss 5 bzw. gegenüber dem Selbsthaltedruckmittelzweig 40 sperrbar oder drosselbar. Hierfür ist ein Sperrventil 31 vorgesehen, das eine in der Figur 1 eingenommene (ungedrosselte) Durchlassstellung und eine Sperr- bzw. Drosselstellung aufweist. Nachfolgend sei angenommen, dass das Sperrventil 31 in der Ausführungsform mit einer Drosselstellung ausgebildet ist. In diesem Fall weist das Sperrventil 31 eine Drossel 32 auf.

Das Sperrventil 31 ist als Druckmittel-steuerbares 2/2-Wege Ventil ausgebildet. Zur Druckmittelsteuerung ist ein Druckmittelsteuereingang des Sperrventils 31 mit dem Schließsteuerventil 20 verbunden. Bei einer Betätigung des Schließsteuerventils 20 in Folge eines elektrischen Signals von einer elektronischen Steuereinrichtung wird das Sperrventil 31 durch den vom Schließsteuerventil 20 eingespeisten Druck in die Drosselstellung gebracht, in der die Drossel 32 wirksam ist und den zweiten Druckmittelanschluss 4 gegenüber dem ersten Druckmittelanschluss 5 abdrosselt.

Wie erkennbar ist, kann ein Benutzer über das zweite Notbetätigungsventil 41, das z.B. im Fahrzeuginneren angeordnet sein kann, bei unbetätigtem Sperrventil, d.h. bei nicht wirksamer Drossel 32, in gleicher Weise wie mit dem ersten Notbetätigungsventil eine Entlüftung des Selbsthalte-Druckmittelzweigs 40 und damit eine Auslösung der Notstellung hervorrufen. Bei betätigten Sperrventil 31 und somit wirksamer Drossel 32 erfolgt eine Entlüftung an dem zweiten Druckmittelanschluss 4 bei einer Betätigung des zweiten Notbetätigungsventils bedingt durch die Drossel 32 nur mit einer relativ geringen Druckmittelströmung. Während dessen kann über die Drossel 33 Druckmittel aus dem Druckmittelvorrat nachströmen. In Folge einer geeigneten Dimensionierung der Drosseln 32, 33 kann ein entsprechender Druckabfall in dem Selbsthalte-Druckmittelzweig 40, der zu einer Auslösung der Notstellung führen würde, unterbunden werden. Funktional ist damit das zweite Notbetätigungsventil 41 solange unwirksam, wie das Sperrventil 31 betätigt ist. Erst bei unbetätigtem Sperrventil kann über das zweite Notbetätigungsventil 41 die Notstellung ausgelöst werden.

Die zuvor beschriebenen Entlüftungsanschlüsse 3 sind jeweils mit der Atmosphäre verbunden. Vorteilhaft kann die Türbetätigungsventileinrichtung 1 in ihrem Ventilgehäuse eine Zentralentlüftung aufweisen, mit der die einzelnen Entlüftungsanschlüsse 3 verbunden sind.

In der Figur 1 sind des Weiteren noch Druckschalter 43, 44, 45 dargestellt, die druckabhängig elektrische Signale erzeugen. Die elektrischen Signale werden der elektronischen Steuereinrichtung zugeführt, die die Signale zur Plausibilitäts- und Sicherheitsprüfung der Fahrzeugtüranlage verwendet.

## Patentansprüche

1. Anordnung umfassend eine Türbetätigungsventileinrichtung (1) für eine Druckmittel-betätigbare Fahrzeugtüranlage, eine Druckmittel-betätigbare Stelleinrichtung (2) zum Betätigen einer Fahrzeugtür, ein erstes (42) und zweites (41) Notbetätigungsventil, wobei die Türbetätigungsventileinrichtung (1) ein Ventilgehäuse umfasst, das wenigstens einen; Druckmittelanschluss (22, 23), der mit der Druckmittel-betätigbaren Stelleinrichtung (2) verbunden ist, und wenigstens einen ersten Druckmittelanschluss (5), der mit dem ersten Notbetätigungsventil (42) verbunden ist, aufweist, wobei die Türbetätigungsventileinrichtung (1) wenigstens eine Betriebsstellung und eine in Folge einer Betätigung wenigstens eines Notbetätigungsventils einnehmbare Notstellung aufweist, und wobei in der Notstellung die Stelleinrichtung (2) durch die Türbetätigungsventileinrichtung (1) im Wesentlichen drucklos machbar ist, wobei das Ventilgehäuse der Türbetätigungsventileinrichtung (1) wenigstens einen zweiten Druckmittelanschluss (4) aufweist, der mit dem zweiten Notbetätigungsventil (41) verbunden ist, der gegenüber dem ersten Druckmittelanschluss (42) drosselbar oder sperrbar ist, **dadurch gekennzeichnet, dass** die Türbetätigungsventileinrichtung (1) ein Sperrventil (31) mit einer Durchlassstellung und einer Sperr-/Drosselstellung aufweist, über das der zweite Druckmittelanschluss (4) gegenüber dem ersten Druckmittelanschluss (5) drosselbar oder sperrbar ist.

2. Anordnung nach Anspruch 1, **dadurch gekennzeichnet, dass** das Sperrventil (31) in dem Ventilgehäuse der Türbetätigungsventileinrichtung (1) integriert ist.

3. Anordnung nach wenigstens einem der vorherigehenden Ansprüche, **dadurch gekennzeichnet, dass** die Türbetätigungsventileinrichtung (1) wenigstens ein Schließsteuerventil (20), ein Öffnungssteuerventil (10) und ein Kraftlossteuerventil (12) aufweist.

4. Anordnung nach Anspruch 3, **dadurch gekennzeichnet, dass** bei betätigtem Kraftlossteuerventil (12) die Fahrzeugtür manuell betätigbar ist.

5. Anordnung nach Anspruch 3 oder 4, **dadurch gekennzeichnet, dass** die Türbetätigungsventileinrichtung (1) durch eine Betätigung des Kraftlossteuerventils (12) von der Notstellung in die Betriebsstellung bringbar ist.

6. Anordnung nach wenigstens einem der Ansprüche 3 bis 5, **dadurch gekennzeichnet, dass** das Sperrventil (31) derart mit dem Schließsteuerventil (20) verbunden ist, dass bei einer Betätigung des Schließsteuerventils (20) auch das Sperrventil (31) betätigt ist.

7. Anordnung nach wenigstens einem der der Ansprüche 3 bis 6, **dadurch gekennzeichnet, dass** die Türbetätigungsventileinrichtung (1) wenigstens ein Notsteuerventil (34) aufweist, mit dem in Folge einer Druckverminderung an wenigstens einem der ersten und/oder zweiten Druckmittelanschlüsse (4, 5) die Türbetätigungsventileinrichtung (1) in die Notstellung bringbar ist.

8. Anordnung nach Anspruch 7, **dadurch gekennzeichnet, dass** das Notsteuerventil (34) als 3/2-Wegeventil ausgebildet ist.

9. Anordnung nach Anspruch 7 oder 8, **dadurch gekennzeichnet, dass** das Notsteuerventil (34) derart mit dem Kraftlossteuerventil (12) verbunden ist, dass bei einer Betätigung des Kraftlossteuerventils (12) ein Selbsthalte-Druckmittelzweig (40) des Notsteuerventils (34) druckbeaufschlagt ist.

10. Anordnung nach wenigstens einem der vorhergehenden Ansprüche, **dadurch gekennzeichnet, dass** die Türbetätigungsventileinrichtung (1) wenigstens ein Notsteuerventil (34) mit einem Selbsthalte-Druckmittelzweig (40) aufweist, wobei durch eine Druckverminderung in dem Selbsthalte-Druckmittelzweig (40) in Folge einer Druckverminderung an wenigstens einem der ersten und/oder zweiten Druckmittelanschlüsse (4, 5) die Türbetätigungsventileinrichtung (1) in die Notstellung bringbar ist.

11. Anordnung nach Anspruch 10, **dadurch gekennzeichnet, dass** der Selbsthalte-Druckmittelzweig (40) eine Drossel (33) aufweist, deren Durchlassquerschnitt größer ist als der Durchlassquerschnitt des Sperrventils in der Sperr-/Drosselstellung.

12. Anordnung nach wenigstens einem der Ansprüche 3 bis 11, **dadurch gekennzeichnet, dass** die Türbetätigungsventileinrichtung (1) wenigstens einen ersten und einen zweiten Druckmittelanschluss (22, 23) für die Druckmittel-betätigbare Stelleinrichtung (2) zum Betätigen einer Fahrzeugtür und eine von dem Kraftlossteuerventil (12) betätigbare Auslassdrosselanordnung (16) zur gedrosselten Druckverminderung in der Stelleinrichtung (2) über den ersten und den zweiten Druckmittelanschluss (22, 23) aufweist, wobei die Auslassdrosselanordnung (16) eine erste (17) mit dem ersten Druckmittelanschluss (23) verbindbare und eine zweite (18) mit dem zweiten Druckmittelanschluss (22) verbindbare Auslassdrossel aufweist, wobei die Auslassdrosseln (17, 18) über jeweils separate Druckmittelleitungen mit den jeweiligen Druckmittelanschlüssen (22, 23) verbindbar sind.

13. Fahrzeugtüranlage mit einer Anordnung nach wenigstens einem der vorhergehenden Ansprüche.

14. Fahrzeug mit einer Fahrzeugtüranlage nach Anspruch 13.

## Claims

1. Assembly comprising a door activation valve device (1) for a vehicle door system which can be activated by a pressure medium, an actuating device (2) which can be activated by a pressure medium and has the purpose of activating the vehicle door, a first emergency activation valve (42) and a second emergency activation valve (41), wherein the door activation valve device (1) comprises a valve housing which has at least one pressure medium connection (22, 23) which is connected to the actuating device (2) which can be activated by a pressure medium, and at least a first pressure medium connection (5) which is connected to the first emergency activation valve (42), wherein the door activation valve device (1) has at least one operating position and an emergency position which can be assumed as result of activation of at least one emergency activation valve, and wherein in the emergency position the actuating device (2) can be made essentially pressureless by the door activation valve device (1), wherein the valve housing of the door activation valve device (1) has at least one second pressure medium connection (4) which is connected to the second emergency activation valve (41) which can be throttled or closed off with respect to the first pressure medium connection (42), **characterized in that**
the door activation valve device (1) has a check valve (31) with an open position and a closed/throttled position via which the second pressure medium connection (4) can be throttled or closed off with respect to the first pressure medium connection (5).

2. Assembly according to Claim 1, **characterized in that** the check valve (31) is integrated in the valve housing of the door activation valve device (1)

3. Assembly according to at least one of the preceding claims, **characterized in that** the door activation valve device (1) has at least one closing control valve (20), one opening control valve (10) and one powerless control valve (12).

4. Assembly according to Claim 3, **characterized in that** when the powerless control valve (12) is activated the vehicle door can be activated manually.

5. Assembly according to Claim 3 or 4, **characterized in that** the door activation valve device (1) can be moved from the emergency position into the operating position by activation of the powerless control valve (12).

6. Assembly according to at least one of Claims 3 to 5, **characterized in that** the check valve (31) is connected to the closing control valve (20) in such a way that when the closing control valve (20) is activated the check valve (31) is also activated.

7. Assembly according to at least one of Claims 3 to 6, **characterized in that** the door activation valve device (1) has at least one emergency control valve (34) with which the door activation valve device (1) can be moved into the emergency position as result of a reduction in pressure at at least one of the first and/or second pressure medium connections (4, 5).

8. Assembly according to Claim 7, **characterized in that** the emergency control valve (34) is embodied as a 3/2-way valve.

9. Assembly according to Claim 7 or 8, **characterized in that** the emergency control valve (34) is connected to the powerless control valve (12) in such a way that when the powerless control valve (12) is activated pressure is applied to a self-latching pressure medium branch (40) of the emergency control valve (34).

10. Assembly according to at least one of the preceding claims, **characterized in that** the door activation valve device (1) has at least one emergency control valve (34) with a self-latching pressure medium branch (40), wherein the door activation valve device (1) can be moved into the emergency position by reducing the pressure in the self-latching pressure medium branch (40) as result of a reduction in pressure at at least one of the first and/or second pressure medium connections (4, 5).

11. Assembly according to Claim 10, **characterized in that** the self-latching pressure medium branch (40) has a throttle (33), the passage cross section of which is greater than the passage cross section of the check valve in the closed/throttled position.

12. Assembly according to at least one of Claims 3 to 11, **characterized in that** the door activation valve device (1) has at least a first and second pressure medium connection (22, 23) for the actuating device (2) which can be activated by a pressure medium and has the purpose of activating a vehicle door and an outlet throttle assembly (16) which can be activated by the powerless control valve (12) and has the purpose of reducing the pressure in the actuating device (2) in a throttle fashion via the first and the second pressure medium connections (22, 23), wherein the outlet throttle assembly (16) has a first outlet throttle (17) which can be connected to the first pressure medium connection (23) and a second outlet throttle (18) which can be connected to the second pressure medium connection (22), wherein the outlet throttles (17, 18) can be connected to the respective pressure medium connections (22, 23) via respective separate pressure medium lines.

13. Vehicle door system having an assembly according to at least one of the preceding claims.

14. Vehicle having a vehicle door system according to Claim 13.

## Revendications

1. Arrangement comprenant un dispositif de soupape d'actionnement de porte (1) pour une installation de porte de véhicule actionnable par moyen de pression, un dispositif de réglage actionnable par moyen de pression (2) pour l'actionnement d'une porte de véhicule, une première (42) et une deuxième (41) soupapes d'actionnement d'urgence, dans lequel le dispositif de soupape d'actionnement de porte (1) comprend un corps de soupape, qui présente au moins un raccord de moyen de pression (22, 23), qui est raccordé au dispositif de réglage actionnable par moyen de pression (2), et au moins un premier raccord de moyen de pression (5), qui est raccordé à la première soupape d'actionnement d'urgence (42), dans lequel le dispositif de soupape d'actionnement de porte (1) présente au moins une position de fonctionnement et au moins une position d'urgence pouvant être occupée à la suite d'un actionnement d'au moins une soupape d'actionnement d'urgence, et dans lequel dans la position d'urgence le dispositif de réglage (2) peut être rendu essentiellement sans pression par le dispositif de soupape d'actionnement de porte (1), dans lequel le corps de soupape du dispositif de soupape d'actionnement de porte (1) présente au moins un deuxième raccord de moyen de pression (4), qui est raccordé à la deuxième soupape d'actionnement d'urgence (41), qui peut être étranglé ou fermé par rapport au premier raccord de moyen de pression (42), **caractérisé en ce que** le dispositif de soupape d'actionnement de porte (1) présente une soupape d'arrêt (31) avec une position de passage et une position de fermeture/étranglement, par laquelle le deuxième raccord de moyen de pression (4) peut être étranglé ou fermé par rapport au premier raccord de moyen de pression (5).

2. Arrangement selon la revendication 1, **caractérisé en ce que** la soupape d'arrêt (31) est intégrée dans le corps de soupape du dispositif de soupape d'actionnement de porte (1).

3. Arrangement selon au moins une des revendications précédentes, **caractérisé en ce que** le dispositif de soupape d'actionnement de porte (1) présente au moins une soupape de commande de fermeture (20), une soupape de commande d'ouverture (10) et une soupape de commande sans force (12).

4. Arrangement selon la revendication 3, **caractérisé en ce que** la porte du véhicule peut être ouverte manuellement lorsque la soupape de commande sans force (12) est actionnée.

5. Arrangement selon la revendication 3 ou 4, **caractérisé en ce que** le dispositif de soupape d'actionnement de porte (1) peut être amené de la position d'urgence à la position de fonctionnement par un actionnement de la soupape de commande sans force (12).

6. Arrangement selon au moins une des revendications 3 à 5, **caractérisé en ce que** la soupape d'arrêt (31) est reliée à la soupape de commande de fermeture (20), de telle manière que la soupape d'arrêt (31) soit également actionnée lors d'un actionnement de la soupape de commande de fermeture (20).

7. Arrangement selon au moins une des revendications 3 à 6, **caractérisé en ce que** le dispositif de soupape d'actionnement de porte (1) présente au moins une soupape de commande d'urgence (34), avec laquelle le dispositif de soupape d'actionnement de porte (1) peut être amené dans la position d'urgence à la suite d'une diminution de pression à au moins un des premier et/ou deuxième raccords de moyen de pression (4, 5).

8. Arrangement selon la revendication 7, **caractérisé en ce que** la soupape de commande d'urgence (34) est une soupape à 3/2 voies.

9. Arrangement selon la revendication 7 ou 8, **caractérisé en ce que** la soupape de commande d'urgence (34) est reliée à la soupape de commande sans force (12), de telle manière qu'une branche de moyen de pression autobloquante (40) de la soupape de commande d'urgence (34) soit soumise à une pression en cas d'actionnement de la soupape de commande sans force (12) .

10. Arrangement selon au moins une des revendications précédentes, **caractérisé en ce que** le dispositif de soupape d'actionnement de porte (1) présente au moins une soupape de commande d'urgence (34) avec une branche de moyen de pression autobloquante (40), dans lequel le dispositif de soupape d'actionnement de porte (1) peut être amené dans la position d'urgence par une diminution de pression dans la branche de moyen de pression autobloquante (40) à la suite d'une diminution de pression à au moins un des premier et/ou deuxième raccords de moyen de pression (4, 5).

11. Arrangement selon la revendication 10, **caractérisé en ce que** la branche de moyen de pression autobloquante (40) présente une soupape d'étranglement (33), dont la section transversale de passage est plus grande que la section transversale de passage de la soupape d'arrêt dans la position de fermeture/étranglement.

12. Arrangement selon au moins une des revendications 3 à 11, **caractérisé en ce que** le dispositif de soupape d'actionnement de porte (1) présente au moins un premier et un deuxième raccords de moyen de pression (22, 23) pour le dispositif de réglage actionnable par moyen de pression (2) pour l'actionnement d'une porte de véhicule et un dispositif d'étranglement de sortie (16) actionnable par la soupape de commande sans force (12) pour la diminution de pression étranglée dans le dispositif de réglage (2) par le premier et le deuxième raccords de moyen de pression (22, 23), dans lequel le dispositif d'étranglement de sortie (16) présente un premier étranglement de sortie (17) pouvant être raccordé au premier raccord de moyen de pression (23) et un deuxième étranglement de sortie (18) pouvant être raccordé au deuxième raccord de moyen de pression (22), dans lequel les étranglements de sortie (17, 18) peuvent être raccordés aux raccords de moyen de pression respectifs (22, 23) chaque fois par des conduites de moyen de pression séparées.

13. Installation de porte de véhicule comportant un arrangement selon au moins une des revendications précédentes.

14. Véhicule doté d'une installation de porte de véhicule selon la revendication 13.
